# EUROPÄISCHE PATENTSCHRIFT

(11) **EP 1 813 724 B1**
(45) Veröffentlichungstag und Bekanntmachung des Hinweises auf die Patenterteilung: **14.04.2010**
(21) Anmeldenummer: 06001482.6
(22) Anmeldetag: 25.01.2006
(51) Int. Cl.: E01F 8/00

(54) **Lärmschutzwand mit Erdung**
Acustic barrier with connecting to ground
Ecran acoustique avec system de mise à la terre

(43) Veröffentlichungstag der Anmeldung: 01.08.2007
(73) Patentinhaber: SEHNIX GmbH, 52076 Aachen (DE)
(72) Erfinder: Heltriegel, Gerd, 26209 Kirchhatten (DE)
(74) Vertreter: Winkler, Andreas Fritz Ernst

(56) Entgegenhaltungen:
- EP-A- 1 455 018
- DE-A1- 19 839 823
- DE-C1- 10 136 968
- DE-U1- 20 003 117

## Beschreibung

Die vorliegende Erfindung betrifft eine Lärmschutzwand umfassend nebeneinander in der Längserstreckungsrichtung der Lärmschutzwand angeordnete Lärmschutzelemente, wobei jedem Lärmschutzelement zwei das Lärmschutzelement an beiden Außenseiten begrenzende Stützen zugeordnet sind.

Lärmschutzwände, die aus horizontal oder vertikal zusammengesetzten Lärmschutzelementen aufgebaut sind, sind aus dem Stand der Technik zahlreich bekannt, um insbesondere Wohn- und Ruhebereiche von Menschen gegenüber Lärmquellen, wie Bahnstrecken oder stark befahrenen Straßen, abzuschirmen. Solche Lärmschutzelemente können regelmäßig aus Aluminium gefertigt werden und weisen in ihrem Inneren geeignete Materialien auf, um den von der Lärmquelle ausgehenden Lärm bestmöglich zu absorbieren und zu dämmen.

Eine Lärmschutzwand der in Rede stehenden Art setzt sich im allgemeinen aus nebeneinander entlang der Längserstreckung der Lärmschutzwand angeordneten Lärmschutzelementen zusammen. In bestimmten Fällen kann die Lärmschutzwand zur Überbrückung von kurzen Abschnitten auch nur aus einem einzigen Lärmschutzelement bestehen. Eine gattungsgemäße Lärmschutzwand mit Lärmschutzelementen kann ebenfalls ein Stahlbetonelement aufweisen, vorzugsweise ein Stahlbetonsockelelement, das am unteren Ende eines Lärmschutzelements als unterer Abschluß desselben angeordnet ist.

Ein Lärmschutzelement wird an beiden Außenseiten von zwei Stützen, vorzugsweise Stahlstützen, begrenzt, die meist ein das Lärmschutzelement begrenzendes bzw. einfassendes Profil aufweisen. Dabei ist eine Stütze immer zwei benachbarten Lärmschutzelementen zugeordnet, wenn es sich dabei nicht um das erste oder letzte Lärmschutzelement der Lärmschutzwand handelt. Ein Lärmschutzelement kann abschnittsweise von oben in eine Führung der Stützen eingeschoben werden.

Häufig werden Lärmschutzwände im Oberleitungsbereich an Bahnstrecken aufgestellt. Daher sind besondere Anforderungen zur Gewährleistung einer hohen elektrischen Sicherheit zu erfüllen, d.h. eine Kurzschlußstromfestigkeit muß gewährleistet werden. Bei Berührung mit einem gerissenen, spannungsführenden Fahrdraht muß mit hoher Wahrscheinlichkeit ein Kurzschluß eintreten.

Es ist bekannt, daß nicht geerdete Metallteile in der Umgebung elektrifizierter Anlagen die Gefahr einer Ladungsaufnahme zeigen und bei Berührung durch eine Person die Gefahr des Spannungs- bzw. Stromschlags mit den resultierenden Verletzungen möglich ist. Weitere unerwünschte Effekte sind in diesem Zusammenhang auch Spannungsüberschläge und elektromagnetische Störfelder.

Insbesondere bei Lärmschutzwänden, die im Bereich von elektrifizierten Bahnstrecken, d.h. Bahnstrecken mit Oberleitungen, angeordnet sind, besteht die Gefahr, daß beispielsweise nach einem Riß der Oberleitung diese auf die metallische Lärmschutzwand herabfällt und unter Strom setzt. Hier ist es wesentlich, daß die Lärmschutzwand den Strom (einmalig) ableiten kann, d.h. die Lärmschutzwand muß im Rißbereich der Oberleitung geerdet werden.

Wesentlich ist dabei, daß nicht geerdete Elemente der Lärmschutzwand elektrisch leitend mit geerdeten Elementen, beispielsweise Stahlstützen, verbunden werden.

Aus dem Stand der Technik sind Lärmschutzwände bekannt, bei denen die einzelnen Elemente der Lärmschutzwand über äußere Verbindungsleitungen miteinander verbunden und an beispielsweise eine geerdete Stahlstütze angebunden werden. Ferner ist aus der DE 101 36 968 C1 eine Lärmschutzwand bekannt, bei der ein entsprechender Leitungsweg zur Verbindung der einzelnen Lärmschutzwandelemente zwischen den Stahlstützen zumindest teilweise über eine leitende Bewehrung eines zugehörigen Stahlbetonelements verläuft.

Häufig nachteilig bei den aus dem Stand der Technik bekannten Lärmschutzwänden ist der beträchtliche Material- und Montageaufwand, der wiederum einen hohen Kosten- und Zeitaufwand einschließt. Ein solcher Aufwand liegt nicht nur bei der Montage, sondern auch bei Änderungsarbeiten bzw. der Demontage der bekannten Lärmschutzwände vor.

Ein weiterer Nachteil des Stands der Technik liegt häufig darin, daß die Lärmschutzelemente nicht beidseitig eng an den Stützen anliegen, sondern zwischen Lärmschutzelement und dem Flansch bzw. Profil der Stütze Luftspalte vorhanden sind. Bei Einwirkung von Wind oder einer Druck-/Sogbelastung, die beispielsweise bei schnell an der Lärmschutzwand vorbeifahrenden Zügen auftritt, schlagen die Lärmschutzelemente in erhöhtem Maße gegen die Profile der Stützen. Dadurch erhalten die Lärmschutzelemente eine zusätzliche Belastung, die sich sehr negativ auf die Nutzungsdauer auswirkt.

Zur Vermeidung dieser zusätzlichen Belastung sind aus dem Stand der Technik eingelegte "Gummidichtungen" bekannt, die jedoch zur Erdung der Elemente der Lärmschutzwand leitend überbrückt werden müssen.

Der vorliegenden Erfindung liegt die Aufgabe zugrunde, die gattungsgemäße Lärmschutzwand derart weiterzuentwickeln, daß die Nachteile des Stands der Technik überwunden werden. Insbesondere soll eine solche Lärmschutzwand eine hohe elektrische Sicherheit aufweisen, beispielsweise soll bei Berührung mit einem gerissenen, spannungsführenden Oberleitungsdraht an Bahnstrecken mit hoher Wahrscheinlichkeit ein Kurzschluß eintreten. Schließlich soll die Lärmschutzwand eine gute dynamische Stabilität und Langlebigkeit zeigen.

Die Aufgabe der vorliegenden Erfindung wird dadurch gelöst, daß jedes Lärmschutzelement an zumindest einer seiner beiden Stirnseiten eine Kunststoffabdeckung mit einem ersten Bereich, der die Stirnseite abdeckt, und mit sich vom ersten Bereich erstreckenden zweiten Bereichen, die jeweils eine Kontaktdichtung zwischen Stütze und Lärmschutzelement bilden, umfaßt, wobei zumindest ein zweiter Bereich aus leitfähigem Kunststoff hergestellt ist.

Dabei ist bevorzugt, daß beide Stirnseiten des Lärmschutzelements jeweils eine Kunststoffabdeckung aufweisen.

Auch wird vorgeschlagen, daß die Kunststoffabdeckung zwei zweite Bereiche aufweist.

Bevorzugt ist auch, daß alle zweiten Bereiche oder die gesamte Kunststoffabdeckung aus leitfähigem Kunststoff hergestellt sind bzw. ist.

Bevorzugt vorgesehen ist auch, daß sich die zweiten Bereiche der Kunststoffabdeckung vom ersten Bereich in einem Winkel von etwa 90° erstrecken.

Mehrere Lärmschutzelemente können übereinander angeordnet sein.

In einer bevorzugten Ausführungsform weist die Lärmschutzwand ein oder mehrere Stahlbetonelemente, vorzugsweise Stahlbetonsockelelemente, auf.

Der erste Bereich der Kunststoffabdeckung besteht bevorzugt aus einem Material ausgewählt aus der Gruppe bestehend aus Hartkunststoff oder Hartkautschuk.

Bevorzugt ist, daß der leitfähige Kunststoff ausgewählt ist aus der Gruppe bestehend aus leitfähigen Polyvinylchlorid, EPDM, Polythiophen Polypyrrol oder Polyanilin.

Auch wird vorgeschlagen, daß der leitfähige Kunststoff eine Durchschlagfestigkeit von wenigstens 10 kV/mm aufweist.

Eine Ausführungsform zeichnet sich dadurch aus, daß die Lärmschutzelemente an ihren Ober- bzw. Unterseiten mit einer Nut- bzw. Feder-Profilierung versehen sind.

Mindestens eine Stütze ist bevorzugt elektrisch mit einer Erdungsleitung verbunden, wobei die Stütze für die Verbindung mit der Erdungsleitung vorzugsweise eine gesonderte Erdungsfahne aufweist. Auch eine Erdungsverbindung mit einem Oberleitungsmast ist denkbar.

Besonders bevorzugt ist, daß die Stützen als Winkel-, T-, U-, Doppel-T-Träger oder dergleichen ausgeführt sind.

Auch wird vorgeschlagen, daß die Stützen in Gründungskörper eingelassen sind.

Vorgesehen ist ferner, daß ein Lärmschutzelement abschnittsweise von oben in eine durch zwei Stützen gebildete Fassung einschiebbar ist.

Besonders bevorzugt ist, daß die Kunststoffabdeckung auf jede Stirnseite aufgesteckt ist.

Dabei ist bevorzugt vorgesehen, daß die Kunststoffabdeckung durch Nieten am Lärmschutzelement befestigt ist.

Auch ist bevorzugt, daß die Dicke des ersten Bereichs kleiner ist als die Dicke der zweiten Bereiche der Kunststoffabdeckung.

Des weiteren wird vorgeschlagen, daß die Kunststoffabdeckung im ersten Bereich eine Dicke von 1 bis 5 mm aufweist.

Auch kann vorgesehen sein, daß die Kunststoffabdeckung im Bereich der Kontaktdichtung eine Ringform mit einer Dicke von 5 bis 15 mm aufweist.

Schließlich ist bevorzugt, daß die Stützen Stahlstützen oder Betonstützen, bevorzugt Stahlstützen, sind.

Überraschenderweise wurde festgestellt, daß durch die in der erfindungsgemäßen Lärmschutzwand eingesetzte Kunststoffabdeckung zum einen erreicht wird, daß jedes Lärmschutzelement der erfindungsgemäßen Lärmschutzwand beidseitig eng an den Stützen anliegt, so daß bei Einwirkung von Wind oder einer Druck-/Sogbelastung aus Zugverkehr die einzelnen Lärmschutzelemente nicht mehr gegen die Stützen schlagen können. Dadurch wird die dynamische Stabilität und die Langlebigkeit der Lärmschutzwand deutlich verbessert. Zum anderen wird mit dem Einsatz der Kunststoffabdeckung in der erfindungsgemäßen Lärmschutzwand erreicht, daß die einzelnen Lärmschutzelemente mit den Stützen leitend über den leitfähigen Kunststoff verbunden sind. Eine aufwendige Überbrückung von bisher eingesetzten, nicht-leitfähigen Gummidichtungen entfällt. Ferner ist auch eine aus dem Stand der Technik bekannte äußere Verbindung der einzelnen Elemente der Lärmschutzwand nicht länger erforderlich.

Die erfindungsgemäße Lärmschutzwand kann auf äußerst einfache Weise aufgebaut oder abgebaut werden, wobei nach dem Aufbau stets eine ausreichende Erdung aller Elemente der erfindungsgemäßen Lärmschutzwand erreicht werden kann, die beispielsweise bei Berührung mit einem gerissenen, spannungsführenden Oberleitungsdraht an Bahnstrecken unmittelbar zu einem Kurzschluß führt und somit den Strom aus der Lärmschutzwand ableitet.

Wesentliches Element der erfindungsgemäßen Lärmschutzwand ist die Kunststoffabdeckung an jeder Stirnseite eines Lärmschutzelements. Die Kunststoffabdeckung weist einen ersten Bereich auf, der die Stirnseite der Lärmschutzelemente abdecken soll. Als Material für diesen ersten Bereich kann jeder beliebige, stabile, nicht-elektrisch leitfähige Kunststoff eingesetzt werden. Ferner weist die Kunststoffabdeckung zweite Bereiche auf, die sich vom ersten Bereich weg erstrecken, vorzugsweise in einem Winkel von etwa 90°, wobei die zweiten Bereiche jeweils eine Kontaktdichtung zwischen der Stütze und jedem Lärmschutzelement bereitstellen und zumindest ein zweiter Bereich aus einem leitfähigen Kunststoff hergestellt ist. Diese Leitfähigkeit des Kunststoffs ermöglicht eine elektrisch leitende Verbindung zwischen Stütze und Lärmschutzelement und somit eine Erdung sämtlicher Elemente der erfindungsgemäßen Lärmschutzwand. Bevorzugt bestehen alle zweiten Bereiche der Kunststoffabdekkung aus leitfähigem Kunststoff. Es kann auch vorgesehen sein, daß die gesamte Kunststoffabdeckung aus leitfähigem Kunststoff aufgebaut ist. Leitfähige Kunststoffmaterialien sind bekannt, wurden zu diesem Zweck bislang jedoch nicht eingesetzt. Beispielsweise kann mit Ruß versetztes Polyvinylchlorid oder EPDM eingesetzt werden. Auch sind zahlreiche leitfähige Kunststoffmaterialien bekannt, wie Polythiophen oder Polypyrrol. Die Verbindung von unterschiedlichen Kunststoffmaterialien des ersten und zweiten Bereichs der Kunststoffabdeckung ist für einen Fachmann ohne weiteres möglich, ohne daß an dieser Stelle hierauf näher eingegangen werden muß. Einem Fachmann ist ebenfalls geläufig, wie groß die Leitfähigkeit des leitfähigen Kunststoffinaterials sein muß, um zumindest (einmalige) Ableitung zu ermöglichen. Bevorzugt weist das leitfähige Kunststoffmaterial eine Durchschlagfestigkeit von wenigstens 10 kV/mm, bevorzugt 20 kV/mm, auf, wobei die Durchschlagfestigkeit in Anlehnung an DIN53481 ermittelt wird.

Weitere Merkmale und Vorteile der Erfindung ergeben sich aus der nachfolgenden Beschreibung, in der eine bevorzugte Ausführungsform der Erfindung anhand von schematischen Zeichnungen beispielhaft beschrieben wird. Dabei zeigt:
Fig. 1 eine seitliche Gesamtansicht der erfindungsgemäßen Lärmschutzwand;
Fig. 2 eine Aufsicht auf eine Kunststoffabdeckung, die bei der erfindungsgemäßen Lärmschutzwand eingesetzt wird; und
Fig. 3 eine Aufsicht auf einen Ausschnitt der erfindungsgemäßen Lärmschutzwand, die die Anordnung von Stütze, Kunststoffabdeckung und Lärmschutzelement veranschaulicht.

Fig. 1 zeigt eine bevorzugte Ausführungsform der erfindungsgemäßen Lärmschutzwand mit mehreren, nebeneinander angeordneten Lärmschutzelementen 1, die jeweils an ihren Außenseiten 2, 3 durch Stützen 4, bevorzugt Stahlstützen, eingefaßt sind. Unterhalb jedes Lärmschutzelements 1 ist ein Stahlbetonsockelelement 5 angeordnet. Die Stützen 4 werden vorzugsweise derart in Gründungskörper 6 eingelassen, daß zwei nebeneinanderliegende Stützen 4 ein Lärmschutzelement 1 begrenzen. Die Lärmschutzelemente sind bevorzugt aus Aluminium hergestellt.

Fig. 2 zeigt eine Kunststoffabdeckung 7, die für die erfindungsgemäße Lärmschutzwand eingesetzt werden kann. Die Kunststoffabdeckung 7 weist einen ersten Bereich 8 aus nichtleitfähigem Kunststoff sowie zweite Bereiche 9, 10 aus leitfähigem Kunststoff auf, die sich vom ersten Bereich 8 in einem Winkel von etwa 90° erstrecken. Vorzugsweise sind die zweiten Bereiche 9, 10 in elastischer Ringform ausgebildet, und der Ring weist eine Dicke von etwa 5 bis etwa 15 mm auf. Die Dicke des ersten Bereichs 8 der Kunststoffabdeckung 7 beträgt etwa 1 bis etwa 5 mm.

Der Einsatz der Kunststoffabdeckung 7 in einer erfindungsgemäßen Lärmschutzwand ist in Fig. 3 veranschaulicht. Fig. 3 zeigt eine Stütze 4 in Form eines Doppel-T-Trägers, ausschnittsweise ein Lärmschutzelement 1 sowie eine Kunststoffabdeckung 7. Wie ersichtlich ist, wird zur Montage der erfindungsgemäßen Lärmschutzwand die Kunststoffabdeckung 7 auf einer Stirnseite 11 des Lärmschutzelementes 1 angefügt, vorzugsweise aufgesteckt und/oder durch Nieten (nicht gezeigt) an dem Lärmschutzelement 1 befestigt. Das mit der Kunststoffabdeckung 7 versehene Lärmschutzelement 1 kann dann in eine durch zwei Stützen 4 gebildete Fassung eingeschoben werden, wie ausschnittsweise für eine Stütze 4 in Fig. 3 gezeigt ist. In der fertigen Anordnung der erfindungsgemäßen Lärmschutzwand deckt der erste Bereich 8 der Kunststoffabdeckung 7 die Stirnseite 11 des Lärmschutzelements 1 ab, während die zweiten Bereiche 9, 10 eine Kontaktdichtung zwischen dem Lärmschutzelement 1 und der Stütze 4 bereitstellen. Da die zweiten Bereiche 9, 10 aus einem leitfähigen Kunststoffmaterial hergestellt sind, besteht eine elektrisch leitende Verbindung zwischen dem Lärmschutzelement 1 und der Stütze 4, so daß eine entsprechende Erdung gegeben ist. Die erfindungsgemäße Lärmschutzwand zeigt somit nicht nur eine äußerst zufriedenstellende Erdung sämtlicher Elemente, sondern ebenfalls eine äußerst hohe dynamische Stabilität und Langlebigkeit, da durch die Kontaktdichtung die Lärmschutzelemente 1 nicht mehr gegen die Stützen 4 schlagen können.

Die in der vorstehenden Beschreibung, in den Ansprüchen sowie in den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

## Patentansprüche

1. Lärmschutzwand umfassend nebeneinander in der Längserstreckungsrichtung der Lärmschutzwand angeordnete Lärmschutzelemente (1), wobei jedem Lärmschutzelement (1) zwei, das Lärmschutzelement (1) an beiden Außenseiten (2, 3) begrenzende Stützen (4) zugeordnet sind, **dadurch gekennzeichnet, daß** jedes Lärmschutzelement (1) an zumindest einer seiner beiden Stirnseiten (11) eine Kunststoffabdeckung (7) mit einem ersten Bereich (8), der die Stirnseite (11) abdeckt, und mit sich vom ersten Bereich (8) erstreckenden zweiten Bereichen (9, 10), die jeweils eine Kontaktdichtung zwischen Stütze (4) und Lärmschutzelement (1) bilden, umfaßt, wobei zumindest ein zweiter Bereich (9, 10) aus leitfähigem Kunststoff hergestellt ist.

2. Lärmschutzwand nach Anspruch 1, **dadurch gekennzeichnet, daß** beide Stirnseiten (11) des Lärmschutzelements (1) jeweils eine Kunststoffabdeckung (7) aufweisen.

3. Lärmschutzwand nach Anspruch 1 oder 2, **dadurch gekennzeichnet, daß** die Kunststoffabdeckung (7) zwei zweite Bereiche (9, 10) aufweist.

4. Lärmschutzwand nach einem der vorangehenden Ansprüche, **dadurch gekennzeichnet, daß** alle zweiten Bereiche (9, 10) oder die gesamte Kunststoffabdeckung (7) aus leitfähigem Kunststoff hergestellt sind bzw. ist.

5. Lärmschutzwand nach einem der vorangehenden Anspruche, **dadurch gekennzeichnet, daß** sich die zweiten Bereiche (9, 10) der Kunststoffabdeckung (7) vom ersten Bereich (8) in einem Winkel von etwa 90° erstrecken.

6. Lärmschutzwand nach einem der vorangehenden Ansprüche, **dadurch gekennzeichnet, daß** mehrere Lärmschutzelemente (1) übereinander angeordnet sind.

7. Lärmschutzwand nach einem der vorangehenden Ansprüche, **dadurch gekennzeichnet, daß** die Lärmschutzwand ein oder mehrere Stahlbetonelemente, vorzugsweise Stahlbetonsockelelemente (5), aufweist.

8. Lärmschutzwand nach einem der vorangehenden Ansprüche, **dadurch gekennzeichnet, daß** der erste Bereich (8) der Kunststoffabdeckung (7) aus einem Material ausgewählt aus der Gruppe bestehend aus Hartkunststoff oder Hartkautschuk besteht.

9. Lärmschutzwand nach einem der vorangehenden Ansprüche, **dadurch gekennzeichnet, daß** der leitfähige Kunststoff ausgewählt ist aus der Gruppe bestehend aus leitfähigem Polyvinylchlorid, EPDM, Polythiophen, Polypyrrol oder Polyanilin.

10. Lärmschutzwand nach einem der vorangehenden Ansprüche, **dadurch gekennzeichnet, daß** der leitfähige Kunststoff eine Durchschlagsfestigkeit von wenigstens 10 kV/mm aufweist.

11. Lärmschutzwand nach einem der vorangehenden Ansprüche, **dadurch gekennzeichnet, daß** die Lärmschutzelemente (1) an ihren Ober- bzw. Unterseiten mit einer Nut- bzw. Feder-Profilierung versehen sind.

12. Lärmschutzwand nach einem der vorangehenden Ansprüche, **dadurch gekennzeichnet, daß** mindestens eine Stütze (4) der Lärmschutzwand elektrisch mit einer Erdungsleitung verbunden ist, wobei die Stütze (4) für die Verbindung mit der Erdungsleitung vorzugsweise eine gesonderte Erdungsfahne aufweist.

13. Lärmschutzwand nach einem der vorangehenden Ansprüche, **dadurch gekennzeichnet, daß** die Stützen (4) als Winkel-, T-, U-, Doppel-T-Träger oder dergleichen ausgeführt sind.

14. Lärmschutzwand nach einem der vorangehenden Ansprüche, **dadurch gekennzeichnet, daß** die Stützen (4) in Gründungskörper (6) eingelassen sind.

15. Lärmschutzwand nach einem der vorangehenden Ansprüche, **dadurch gekennzeichnet, daß** ein Lärmschutzelement (1) abschnittsweise von oben in eine durch zwei Stützen (4) gebildete Fassung einschiebbar ist.

16. Lärmschutzwand nach einem der vorangehenden Ansprüche, **dadurch gekennzeichnet, daß** die Kunststoffabdeckung (7) auf jede Stirnseite (11) aufgesteckt ist.

17. Lärmschutzwand nach Anspruch 16, **dadurch gekennzeichnet, daß** die Kunststoffabdeckung (7) zusätzlich durch Nieten am Lärmschutzelement (1) befestigt ist.

18. Lärmschutzwand nach einem der vorangehenden Ansprüche, **dadurch gekennzeichnet, daß** die Dicke des ersten Bereichs (8) kleiner ist als die Dicke der zweiten Bereiche (9, 10) der Kunststoffabdeckung (7).

19. Lärmschutzwand nach einem der vorangehenden Ansprüche, **dadurch gekennzeichnet, daß** die Kunststoffabdeckung (7) im ersten Bereich (8) eine Dicke von 1 bis 5 mm aufweist.

20. Lärmschutzwand nach einem der vorangehenden Ansprüche, **dadurch gekennzeichnet, daß** die Kunststoffabdeckung (7) im Bereich der Kontaktdichtung eine Ringform mit einer Dicke von 5 bis 15 mm aufweist.

21. Lärmschutzwand nach einem der vorangehenden Ansprüche, **dadurch gekennzeichnet, daß** die Stützen (4) Stahlstützen oder Betonstützen, bevorzugt Stahlstützen, sind.

## Claims

1. Noise protection wall comprising noise protection elements (1) arranged adjoining one another in the longitudinal direction of the noise protection wall, wherein two supports (4) are assigned to each noise protection element (1), bordering the noise protection element (1) at both outer sides (2, 3), **characterised in that** each noise protection element (1) comprises, on at least one of the two end faces (11) thereof, a plastics covering (7) with a first region (8) which covers the end face (11) and second regions (9, 10) extending from the first region (8), each of which second regions form a contact seal between the support (4) and the noise protection element (1), wherein at least one second region (9, 10) is made from conductive plastics.

2. Noise protection wall according to claim 1, **characterised in that** the end faces (11) of the noise protection element (1) each have a plastics covering (7).

3. Noise protection wall according to claim 1 or 2, **characterised in that** the plastics covering (7) comprises two second regions (9, 10).

4. Noise protection wall according to one of the preceding claims, **characterised in that** all the second regions (9, 10) or the whole plastics covering (7) is/are made from conductive plastics.

5. Noise protection wall according to one of the preceding claims, **characterised in that** the second regions (9, 10) of the plastics covering (7) extend from the first region (8) at an angle of approximately 90°.

6. Noise protection wall according to one of the preceding claims, **characterised in that** a plurality of noise protection elements (1) is arranged over one another.

7. Noise protection wall according to one of the preceding claims, **characterised in that** the noise protection wall comprises one or more steel-reinforced concrete elements, preferably steel-reinforced concrete socket elements (5).

8. Noise protection wall according to one of the preceding claims, **characterised in that** the first region (8) of the plastics covering (7) is made from a material selected from the group including hard plastics or hard rubber.

9. Noise protection wall according to one of the preceding claims, **characterised in that** the conductive plastics material is selected from the group including conductive polyvinyl chloride, EPDM, polythiophene, polypyrrol or polyaniline.

10. Noise protection wall according to one of the preceding claims, **characterised in that** the conductive plastics material has an electric strength of at least 10 kV/mm.

11. Noise protection wall according to one of the preceding claims, **characterised in that** the noise protection elements (1) are provided on their upper and undersides with, respectively, tongue and groove profiling.

12. Noise protection wall according to one of the preceding claims, **characterised in that** at least one support (4) of the noise protection wall is electrically connected to an earthing conductor, wherein the support (4) preferably has a separate earthing lug for the connection to the earthing conductor.

13. Noise protection wall according to one of the preceding claims, **characterised in that** the supports (4) are configured as angled, T-profile, U-profile, double-T supports or the like.

14. Noise protection wall according to one of the preceding claims, **characterised in that** the supports (4) are set into footing bodies (6).

15. Noise protection wall according to one of the preceding claims, **characterised in that** a noise protection element (1) can be inserted by sections from above into a frame made from two supports (4).

16. Noise protection wall according to one of the preceding claims, **characterised in that** the plastics covering (7) is applied to each end face (11).

17. Noise protection wall according to claim 16, **characterised in that** the plastics covering (7) is also fastened by rivets to the noise protection element (1).

18. Noise protection wall according to one of the preceding claims, **characterised in that** the thickness of the first region (8) is smaller than the thickness of the second regions (9, 10) of the plastics covering (7).

19. Noise protection wall according to one of the preceding claims, **characterised in that** the plastics covering (7) has a thickness in the first region (8) of between 1 mm and 5 mm.

20. Noise protection wall according to one of the preceding claims, **characterised in that** the plastics covering (7) in the region of the contact seal has an annular form with a thickness of between 5 mm and 15 mm.

21. Noise protection wall according to one of the preceding claims, **characterised in that** the supports (4) are steel supports or concrete supports, preferably steel supports.

## Revendications

1. Mur antibruit comportant des éléments antibruit (1) disposés les uns à côté des autres dans le sens du prolongement longitudinal du mur antibruit, deux montants (4) délimitant l'élément antibruit (1) au niveau des deux côtés externes (2, 3) étant associés à chaque élément antibruit (1), **caractérisé en ce que** chaque élément antibruit (1) comporte au niveau au moins d'un de ses deux côtés frontaux (11) un revêtement en matière plastique (7) avec une première zone (8) recouvrant le côté frontal (11) et avec des secondes zones (9, 10) s'étendant depuis la première zone (8), lesquelles forment respectivement un joint d'étanchéité par contact entre le montant (4) et l'élément antibruit (1), au moins une seconde zone (9, 10) étant fabriquée à partir d'une matière plastique conductrice.

2. Mur antibruit selon la revendication 1,
**caractérisé en ce que** les deux côtés frontaux (11) de l'élément antibruit (1) présentent respectivement un revêtement en matière plastique (7).

3. Mur antibruit selon la revendication 1 ou 2, **caractérisé en ce que** le revêtement en matière plastique (7) présente deux secondes zones (9, 10).

4. Mur antibruit selon l'une quelconque des revendications précédentes, **caractérisé en ce que** toutes les secondes zones (9, 10) ou la totalité du revêtement en matière plastique (7) est/sont fabriquée(s) à partir d'une matière plastique conductrice.

5. Mur antibruit selon l'une quelconque des revendications précédentes, **caractérisé en ce que** les secondes zones (9, 10) du revêtement en matière plastique (7) s'étendent depuis la première zone (8) de manière à former un angle de 90° environ.

6. Mur antibruit selon l'une quelconque des revendications précédentes, **caractérisé en ce que** plusieurs éléments antibruit (1) sont disposés les uns au-dessus des autres.

7. Mur antibruit selon l'une quelconque des revendications précédentes, **caractérisé en ce que** le mur antibruit présente un ou plusieurs éléments en béton armé, de préférence des éléments de socle en béton armé (5).

8. Mur antibruit selon l'une quelconque des revendications précédentes, **caractérisé en ce que** la première zone (8) du revêtement en matière plastique (7) se compose d'un matériau choisi parmi le groupe se composant de matière plastique dure ou de caoutchouc dur.

9. Mur antibruit selon l'une quelconque des revendications précédentes, **caractérisé en ce que** la matière plastique conductrice est choisie parmi le groupe se composant de chlorure de polyvinyle conducteur, d'EPDM, de polythiophène, de polypyrrole ou de polyaniline.

10. Mur antibruit selon l'une quelconque des revendications précédentes, **caractérisé en ce que** la matière plastique conductrice présente une rigidité diélectrique d'au moins 10 kV/mm.

11. Mur antibruit selon l'une quelconque des revendications précédentes, **caractérisé en ce que** les éléments antibruit (1) sont pourvus au niveau de leurs côtés supérieurs et/ou inférieurs de profilés à ressort et/ou de profilés à rainure.

12. Mur antibruit selon l'une quelconque des revendications précédentes, **caractérisé en ce qu'**au moins un montant (4) du mur antibruit est connecté de manière électrique à un conducteur de mise à la terre, le montant (4) présentant de préférence une résistance de mise à la terre séparée pour la connexion avec le conducteur de mise à la terre.

13. Mur antibruit selon l'une quelconque des revendications précédentes, **caractérisé en ce que** les montants (4) sont réalisés sous forme de supports d'angle, supports en T, supports en U ou sous forme de supports en T double ou similaires.

14. Mur antibruit selon l'une quelconque des revendications précédentes, **caractérisé en ce que** les montants (4) sont insérés dans le corps de fondation (6).

15. Mur antibruit selon l'une quelconque des revendications précédentes, **caractérisé en ce qu'**un élément antibruit (1) peut être coulissé par section depuis le haut dans un châssis formé par deux montants (4).

16. Mur antibruit selon l'une quelconque des revendications précédentes, **caractérisé en ce que** le revêtement en matière plastique (7) est apposé sur chaque côté frontal (11).

17. Mur antibruit selon la revendication 16, **caractérisé en ce que** le revêtement en matière plastique (7) est en outre fixé par des rivets sur l'élément antibruit (1).

18. Mur antibruit selon l'une quelconque des revendications précédentes, **caractérisé en ce que** l'épaisseur de la première zone (8) est inférieure à l'épaisseur des secondes zones (9, 10) du revêtement en matière plastique (7).

19. Mur antibruit selon l'une quelconque des revendications précédentes, **caractérisé en ce que** le revêtement en matière plastique (7) présente dans la première zone (8) une épaisseur allant de 1 à 5 mm.

20. Mur antibruit selon l'une quelconque des revendications précédentes, **caractérisé en ce que** le revêtement en matière plastique (7) présente dans la zone du joint d'étanchéité par contact une forme annulaire présentant une épaisseur allant de 5 à 15 mm.

21. Mur antibruit selon l'une quelconque des revendications précédentes, **caractérisé en ce que** les montants (4) sont des montants en acier ou des montants en béton armé, de préférence des montants en acier.
